# FASCICULE DE BREVET EUROPEEN

(11) **EP 1 055 899 B1**
(45) Date de publication et mention de la délivrance du brevet: **21.07.2004**
(21) Numéro de dépôt: 00401373.6
(22) Date de dépôt: 19.05.2000
(51) Int. Cl.: F41A 21/36

(54) **Dispositif de fixation d'un frein de bouche sur le tube d'une arme**
Vorrichtung zur Befestigung einer Mündungsbremse an einem Waffenlauf
Device for fixing a muzzle brake on a weapon barrel

(30) Priorité: 27.05.1999 FR 9906748
(43) Date de publication de la demande: 29.11.2000
(73) Titulaire: GIAT INDUSTRIES, 78000 Versailles (FR)
(72) Inventeur: Bourdin, Jean-Claude, 18000 Bourges (FR); Charton, Alain, 18340 Crosses (FR)
(74) Mandataire: Célanie, Christian

(56) Documents cités:
- EP-A- 0 723 131
- US-A- 3 455 203
- US-A- 4 545 285
- US-A- 5 794 374

## Description

Le domaine technique de la présente invention est celui des moyens de fixation d'un frein de bouche sur le tube d'une arme à feu de moyen ou de gros calibre.

Pour réduire les efforts résultant de l'action des gaz de combustion de la charge propulsive d'une munition sur une arme, il est bien connu d'adjoindre à l'extrémité libre du tube de l'arme un frein de bouche qui crée un effort contraire à celui engendré par les gaz. Les freins de bouche utilisés dans le monde, en particulier sur les artilleries de gros calibre, ont une masse relativement importante néfaste à l'équilibrage de l'arme. La fixation de tels freins de bouche est réalisée le plus souvent par un filetage auquel on adjoint plusieurs composants tels un contre-écrou, une rondelle de freinage, une clavette, etc... .Ces composants ont une masse non négligeable et un coût. De plus, la résistance du tube est diminuée par la présence d'une rainure pour loger la clavette, surtout si elle est débouchante à l'avant du tube et les usinages spécifiques sur le tube et le frein augmentent encore le coût de ces solutions.

Ainsi, le brevet FR-A-2 718 839 décrit un frein de bouche entourant complètement l'extrémité libre du tube de l'arme. Ce frein de bouche est fixé au tube par un filetage, un écrou d'arrêt permettant de fixer leur position axiale respective. Une clavette fixée par des vis assure le blocage en rotation du frein de bouche par rapport au tube.

Les brevets CH-A-240 479 et FR-A-715 769 décrivent un frein de bouche vissé sur l'extrémité avant du tube d'une arme. Ce frein prolonge le tube et prend appui sur la face avant du tube. Aucun moyen d'arrêt n'est décrit dans ces documents.

Le brevet EP-723731 décrit un frein de bouche fixé à la partie avant d'un tube d'arme au moyen d'un filetage. Le frein comporte deux portées cylindriques disposées de part et d'autre du filetage et il est maintenu en place à l'aide d'un contre écrou. Une clavette permet d'immobiliser une chemise angulairement par rapport au frein.

Il n'est pas question ici d'assurer l'immobilisation en rotation à l'aide d'au moins une vis de pression disposée transversalement entre le frein et le tube et venant en appui sur un méplat pratiqué dans l'épaisseur du tube.

Le brevet US-4545285 décrit un frein de recul pour arme de petit calibre. Il n'est pas question dans ce document de portée de guidage cylindrique disposée en avant du filetage. Il n'est pas plus question de vis de pression coopérant avec un méplat pour assurer l'immobilisation en rotation du frein.

Le but de la présente invention est de fournir un dispositif de fixation d'un frein de bouche sur le tube d'une arme permettant de réduire le nombre d'éléments assurant cette fixation.
L'invention a donc pour objet un dispositif de fixation d'un frein de bouche sur le tube d'une arme à l'aide d'une liaison filetée, le frein de bouche comportant une paroi d'appui coopérant avec la face avant du tube, ce dernier comportant une portée avant cylindrique disposée en avant du filetage et coopérant avec une portée correspondante du frein assurant le centrage du frein, dispositif caractérisé en ce qu'il comporte au moins un moyen d'arrêt en rotation du frein interposé entre le frein de bouche et le tube, moyen d'arrêt constitué par au moins une vis de pression disposée transversalement entre le frein de bouche et le tube et en appui sur un méplat pratiqué dans l'épaisseur du tube.

Selon une caractéristique, le tube comporte une portée arrière coopérant avec une portée correspondante du frein, cette portée arrière étant située à l'opposé de la portée avant par rapport au filetage.

Selon une autre caractéristique, le moyen d'arrêt est situé au niveau d'une portée de centrage.

Selon encore une autre caractéristique, la vis de pression présente un moyen d'arrêt en rotation pouvant être un contre-écrou.

Selon une autre caractéristique, la vis de pression et le méplat sont positionnés de telle sorte que son serrage précontraint la liaison filetée en engendrant un couple de serrage supplémentaire du frein de bouche sur le tube.

Selon une autre caractéristique, l'axe de la vis de pression est parallèle à un diamètre du tube et perpendiculaire au méplat.

Selon une autre caractéristique, l'axe de la vis de pression est situé à une distance D de l'axe du tube de l'ordre de 0,3 à 0,7 fois le rayon extérieur de ce tube.

Préférentiellement, deux vis de pression sont disposées symétriquement par rapport à l'axe du tube.

Selon une variante de réalisation, le dispositif de fixation d'un frein de bouche comporte une cale disposée entre la face avant du tube et la paroi du frein de bouche.

L'avantage du dispositif de fixation d'un frein de bouche selon l'invention réside dans sa simplicité qui permet de réduire sa masse globale.

D'autres caractéristiques, détails et avantages de l'invention ressortiront plus clairement à la lecture du complément de description donné ci-après à titre indicatif en relation avec des dessins dans lesquels :
- la figure 1 est une demi-coupe longitudinale du tube et du frein de bouche selon l'invention,
- la figure 2 est une coupe transversale du tube et du frein de bouche pratiquée au niveau des vis d'arrêt, selon le plan AA de la figure 1,
- la figure 3 est une demi-coupe montrant une variante de réalisation du dispositif de fixation selon l'invention.

Sur la figure 1, on a représenté un dispositif de fixation 1 suivant une demi-coupe pratiquée selon l'axe 2 du tube 3 d'une arme non représentée. L'extrémité 4 du tube 2 reçoit un frein de bouche 5 comportant classiquement des aubes 6 destinées au passage des gaz de combustion de la charge propulsive. L'extrémité 4 du tube 10 comprend une portée avant 7 cylindrique et un filetage 9. La face avant 10 du tube est sensiblement perpendiculaire à l'axe 2. Le frein de bouche 5 comporte une partie tubulaire allongée 11 destinée à s'engager autour de l'extrémité 4 du tube. Cette partie 11 comporte un taraudage 13 coopérant avec le filetage 9 et une portée avant 14 coopérant avec la portée 7 du tube afin d'assurer un centrage. Le frein comporte également une paroi interne transversale 15 destinée à venir en contact avec la face avant 10 du tube. Lorsque la paroi 15 est en appui sur la face 10 du tube, on voit sur la figure que le frein de bouche est complètement vissé. De cette manière, aucun jeu ne subsiste entre la face avant 10 du tube et la paroi 15. On interdit ainsi tout passage dans le filetage, des gaz de propulsion engendrés par la charge propulsive Le frein de bouche, selon l'invention, a donc une étanchéité améliorée par rapport aux freins de bouche connus.

Les aubes 6 du frein de bouche 5 sont orientées de telle façon que les gaz de combustion de la charge propulsive d'une munition soient évacués latéralement, dans un plan horizontal par rapport au tube monté sur l'arme. Pour ce faire et de manière connue, le départ de filet du filetage 9 du tube est orienté par rapport à un usinage de positionnement du tube sur l'arme (non représenté), par exemple une rainure de clavette liant le manchon de culasse et le tube, et le départ de filet du taraudage 13 du frein de bouche est orienté par rapport aux aubes 6.

On a représenté des filetages 9 et 13 sous une forme dite trapézoïdale artillerie, mais on pourrait appliquer tout autre type de filetage.

Sur la figure 2, on a représenté une coupe transversale du tube 3 pratiquée au niveau des moyens d'arrêt en rotation du frein de bouche par rapport au tube. Ces moyens, qui sont situés au niveau des portées de centrage 7 et 14, sont constitués par deux vis 16 se vissant dans un taraudage 17 réalisé dans le frein et venant prendre appui sur un méplat 18 aménagé sur la partie extérieure du tube 3 et perpendiculaire à l'axe 25 du taraudage. Chaque vis 16 est arrêtée en rotation, par exemple, par un contre-écrou 19 qui vient se loger dans un lamage 27. Le positionnement de ces vis 16 est réalisé en fonction du sens du filet des filetages 9 et 13, de telle manière que le serrage des vis précontraint la liaison filetée en engendrant un couple de serrage supplémentaire du frein de bouche sur le tube.

Dans l'exemple de réalisation représenté à la figure 2, les vis 16 se trouvent dans les secteurs angulaires S et S' délimités par deux diamètres perpendiculaires 21 et 22 du tube. L'axe 25 et 26 de chacune des vis étant parallèle à un diamètre 21 du tube, un serrage des vis tend à faire tourner le frein de bouche dans le sens horaire qui correspond à un filetage à droite.

L'axe des vis est situé à une distance D de l'axe 28. De manière avantageuse, afin d'assurer un couple de blocage satisfaisant, tout en n'affaiblissant pas le tube au niveau de l'usinage du méplat 18, la distance D est de 0,3 à 0,7 fois le rayon extérieur 24 du tube 3.

Sur cette figure, de manière optimum, deux moyens de blocage diamétralement opposés ont été représentés, mais un seul moyen de blocage pourrait suffir.

Le taraudage 17 du frein et le méplat 18 dans l'épaisseur du tube sont usinés de telle façon qu'ils se retrouvent en vis-à-vis lorsque le frein de bouche est en position de blocage sur le tube de l'arme. Pour cela, le taraudage 17 et le méplat 18 sont orientés respectivement par rapport aux aubes 6 du frein de bouche et à l'usinage de positionnement du tube sur l'arme.

Le montage du frein s'effectue de la façon suivante. On engage le frein autour de l'extrémité libre du tube 3 et on visse le frein jusqu'au contact intime entre la face avant 10 du tube et la paroi 15. Au fur et à mesure que le vissage progresse, les portées 7 et 14 respectives du tube et du frein viennent en contact. L'orientation des départs de filets permet d'assurer le bon positionnement du frein de bouche et de ses aubes 6, ainsi que des taraudages 17 et des méplats 18. On serre ensuite les vis 16 qui assurent un couple de serrage et de précontrainte du taraudage 13 sur le filetage 9, puis on bloque les contre-écrous 19. Les vis 16 font ainsi obstacle au dévissage du frein de bouche.

Sur la figure 3, on a représenté une variante du dispositif de fixation d'un frein de bouche 5 sur le tube 3 d'une arme. Dans cette variante, un deuxième centrage du frein de bouche sur le tube est prévu. Ainsi le tube présente une deuxième portée 8 coopérant avec une portée 12 du frein de bouche, celles-ci étant situées en arrière de la liaison filetée 9, 13.

Sur cette figure, on a représenté le montage du frein de bouche 5 en interposant une cale 20 entre la face avant 10 du tube 3 et la paroi 15 du frein de bouche 5. Cette cale peut se présenter sous la forme d'une rondelle d'épaisseur variable, ajustée à la demande lors du montage du frein de bouche. Dans cette variante de réalisation, les départs de filets ne sont orientés par rapport à aucune référence, ce qui simplifie l'usinage du filetage 9 et du taraudage 13.

Le montage du frein de bouche s'effectue de la façon suivante. On engage le frein autour de l'extrémité libre du tube 3 et on visse le frein jusqu'au contact intime entre la face avant 10 du tube et la paroi 15. Généralement dans cette position les aubes 6 du frein de bouche sont mal orientées. Alors on dévisse le frein de bouche jusqu'à amener les aubes dans une position latérale correcte. On mesure ensuite l'espace dégagé entre la face avant 10 du tube et la paroi 15 du frein de bouche, puis on réalise une cale d'épaisseur correspondant à la mesure. On retire le frein de bouche afin de placer la cale 20 contre la paroi 15 du frein, puis on revisse le frein de bouche jusqu'en butée, ce qui amène les aubes 6 dans la bonne orientation. Enfin on serre les vis 16 et les contre-écrous 19.

Dans cette variante de réalisation, les moyens d'arrêt en rotation du frein de bouche par rapport au tube peuvent être situés indifféremment au niveau des portées de centrage avant 7, 14 ou arrière 8,12.

Bien entendu, en variante, on pourrait ne réaliser qu'un seul centrage 7, 14 et dans le mode de réalisation représenté à la figure 1, deux portées pourraient également être envisagées.

Avantageusement, lorsqu'une intervention est nécessaire, le dispositif de fixation selon l'invention permet d'assurer un démontage très facile du frein de bouche du tube de l'arme.

## Revendications

1. Dispositif de fixation (1) d'un frein (5) de bouche sur le tube (3) d'une arme à l'aide d'une liaison filetée (9, 13), le frein de bouche comportant une paroi d'appui (15) coopérant avec la face avant (10) du tube, ce dernier comportant une portée avant (7) cylindrique disposée en avant du filetage et coopérant avec une portée (14) correspondante du frein assurant le centrage du frein, dispositif **caractérisé en ce qu'**il comporte au moins un moyen d'arrêt (16) en rotation du frein interposé entre le frein de bouche et le tube, moyen d'arrêt (16) constitué par au moins une vis de pression disposée transversalement entre le frein de bouche (5) et le tube et en appui sur un méplat (18) pratiqué dans l'épaisseur du tube (3).

2. Dispositif de fixation d'un frein de bouche selon la revendication 1, **caractérisé en ce que** le tube (3) comporte une portée arrière (8) coopérant avec une portée correspondante (12) du frein, cette portée arrière étant située à l'opposé de la portée avant par rapport au filetage.

3. Dispositif de fixation d'un frein de bouche selon la revendication 1 ou 2, **caractérisé en ce que** le moyen d'arrêt (16) est situé au niveau d'une portée de centrage.

4. Dispositif de fixation d'un frein de bouche selon l'une des revendications 1 à 3, **caractérisé en ce que** la vis de pression (16) présente un moyen d'arrêt en rotation pouvant être un contre-écrou (19).

5. Dispositif de fixation d'un frein de bouche selon l'une des revendications 1 à 4, **caractérisé en ce que** la vis de pression (16) et le méplat (18) sont positionnés de telle sorte que son serrage précontraint la liaison filetée (9, 13) en engendrant un couple de serrage supplémentaire du frein de bouche sur le tube.

6. Dispositif de fixation d'un frein de bouche selon l'une des revendications 1 à 5, **caractérisé en ce que** l'axe (25) de la vis de pression (16) est parallèle à un diamètre (21, 22) du tube (3) et perpendiculaire au méplat.

7. Dispositif de fixation d'un frein de bouche selon la revendication 6, **caractérisé en ce que** l'axe (25) de la vis de pression (16) est situé à une distance D de l'axe (28) du tube (3) de l'ordre de 0,3 à 0,7 fois le rayon extérieur (24) de ce tube.

8. Dispositif de fixation d'un frein de bouche selon l'une des revendications 1 à 7, **caractérisé en ce qu'**il comporte deux vis de pression (16) disposées symétriquement par rapport à l'axe (28) du tube.

9. Dispositif de fixation d'un frein de bouche selon l'une des revendications 1 à 8, **caractérisé en ce qu'**il comporte une cale (20) disposée entre la face avant (10) du tube (3) et la paroi (15) du frein de bouche (5).

## Patentansprüche

1. Vorrichtung zur Befestigung (1) einer Mündungsbremse (5) auf dem Rohr (3) einer Waffe mit Hilfe einer Verbindung mit Gewinde (9, 13), wobei die Mündungsbremse eine Anschlagwand (15) umfasst, die mit der vorderen Fläche (10) des Rohres zusammenwirkt, wobei dieses Letztere eine vordere zylindrische Fläche (7) umfasst, die vor dem Gewinde angeordnet ist und mit einer entsprechenden Fläche (14) der Bremse zusammenwirkt, um die Zentrierung der Bremse zu gewährleisten, wobei die Vorrichtung ***dadurch gekennzeichnet ist, dass*** sie wenigstens ein Mittel zum Stoppen (16) der Drehbewegung der Bremse umfasst, das zwischen der Mündungsbremse und dem Rohr eingefügt ist, wobei das Stopp-Mittel (16) aus wenigstens einer Druck-Schraube gebildet wird, die zwischen der Mündungsbremse (5) und dem Rohr quer angeordnet ist und sich auf einer Abflachung (18) abstützt, die in der Tiefe des Rohres (3) eingearbeitet ist.

2. Vorrichtung zur Befestigung einer Mündungsbremse nach Anspruch 1, **dadurch gekennzeichnet, dass** das Rohr (3) eine hintere Fläche (8) umfasst, die mit einer entsprechenden Fläche (12) der Bremse zusammenwirkt, wobei diese hintere Fläche in Bezug auf das Gewinde gegenüberliegend zur vorderen Fläche angeordnet ist.

3. Vorrichtung zur Befestigung einer Mündungsbremse nach Anspruch 1 oder 2, **dadurch gekennzeichnet, dass** das Stopp-Mittel (16) im Bereich einer Fläche zur Zentrierung angeordnet ist.

4. Vorrichtung zur Befestigung einer Mündungsbremse nach einem der Ansprüche 1 bis 3, **dadurch gekennzeichnet, dass** die Druck-Schraube (16) ein Mittel zum Stoppen der Drehbewegung aufweist, das eine Kontermutter (19) sein kann.

5. Vorrichtung zur Befestigung einer Mündungsbremse nach einem der Ansprüche 1 bis 4, **dadurch gekennzeichnet, dass** die Druck-Schraube (16) und die Abflachung (18) derartig positioniert sind, dass ihr Anziehen die mit Gewinde versehene Verbindung (9, 13) vorspannt, so dass ein zusätzliches Anzugsmoment der Mündungsbremse auf dem Rohr erzeugt wird.

6. Vorrichtung zur Befestigung einer Mündungsbremse nach einem der Ansprüche 1 bis 5, **dadurch gekennzeichnet, dass** die Achse (25) der Druck-Schraube (16) parallel zu einem Durchmesser (21, 22) des Rohres (3) und senkrecht zur Abflachung verläuft.

7. Vorrichtung zur Befestigung einer Mündungsbremse nach Anspruch 6, **dadurch gekennzeichnet, dass** die Achse (25) der Druck-Schraube (16) in einem Abstand D von der Achse (28) des Rohres (3) in der Größenordnung des 0,3- bis 0,7-fachen des Außenradius (24) dieses Rohres angeordnet ist.

8. Vorrichtung zur Befestigung einer Mündungsbremse nach einem der Ansprüche 1 bis 7, **dadurch gekennzeichnet, dass** sie zwei Druck-Schrauben (16) umfasst, die symmetrisch in Bezug auf die Achse (28) des Rohres angeordnet sind.

9. Vorrichtung zur Befestigung einer Mündungsbremse nach einem der Ansprüche 1 bis 8, **dadurch gekennzeichnet, dass** sie einen Keil (20) umfasst, der zwischen der vorderen Fläche (10) des Rohres (3) und der Wand (15) der Mündungsbremse (5) angeordnet ist.

## Claims

1. A fixation device (1) for a muzzle brake (5) on a weapon barrel (3) by means of a threaded coupling (9, 13), the muzzle brake comprising a rest surface (15) cooperating with the front end face (10) of the barrel, said barrel being fitted with a front cylindrical rest surface (7) situated ahead of the threaded coupling cooperating with a corresponding rest surface (14) of the brake assuring brake centring, **characterised in that** it comprises at least one stop (16) precluding rotation and situated between the muzzle brake and the barrel, said stop (16) comprising a tightening screw mounted transversally between the muzzle brake (5) and the barrel and pressing against a flat surface (18) provided in the thickness of the barrel (3).

2. A fixation device for a muzzle brake according claim 1, **characterised in that** the barrel (3) comprises a rear rest surface (8) cooperating with a matching rest surface (12) of the brake, this rear rest surface being situated opposite the front rest surface relative to the threaded coupling.

3. A fixation device for a muzzle brake according claim 1 or 2, **characterised in that** the stop (16) is situated near a centring rest surface.

4. A fixation device for a muzzle brake according one of the preceding claims 1 to 3, **characterised in that** the tightening screw (16) comprises a rotation-precluding stop which may be a locknut (19).

5. A fixation device for a muzzle brake according one of the preceding claims 1 to 4, **characterised in that** the tightening screw (16) and the flat surface (18) are configured in such a way that tightening the screw prestresses the threaded coupling (9, 13) while generating an additional tightening torque exerted by the muzzle brake of the barrel.

6. A fixation device for a muzzle brake according one of the preceding claims 1 to 5, **characterised in that** the axis (25) of the tightening screw (16) is running parallel to a barrel diameter (21, 22) and transversely to the flat surface.

7. A fixation device for a muzzle brake according claim 6, **characterised in that** the axis (25) of the tightening screw (16) is situated a distance D from the barrel axis (28) approximately 0.3 to 0.7 times the length of the outside radius (24) of the barrel.

8. A fixation device for a muzzle brake according one of the preceding claims 1 to 7, **characterised in that** two tightening screws (16) are configured symmetrically to the barrel axis (28).

9. A fixation device for a muzzle brake according one of the preceding claims 1 to 8, **characterised in that** it comprises a shim (20) situated between the barrel's front end face (10) and the wall (15) of the muzzle brake (5).
